# EUROPÄISCHE PATENTSCHRIFT

(11) **EP 1 379 722 B1**
(45) Veröffentlichungstag und Bekanntmachung des Hinweises auf die Patenterteilung: **12.07.2006**
(21) Anmeldenummer: 02712963.4
(22) Anmeldetag: 28.03.2002
(51) Int. Cl.: D06F 39/02

(54) **EINSPÜLSCHALE FÜR EINE WASCHMASCHINE**
DISPENSING DEVICE FOR A WASHING MACHINE
DISPOSITIF DISTRIBUTEUR POUR MACHINE A LAVER

(30) Priorität: 06.04.2001 DE 10117295
(43) Veröffentlichungstag der Anmeldung: 14.01.2004
(73) Patentinhaber: BSH Bosch und Siemens Hausgeräte GmbH, 81739 München (DE)
(72) Erfinder: BOLDUAN, Edwin, 13629 Berlin (DE); WIEMER, Horst, 14532 Kleinmachnow (DE); BEYER, Arno, 13591 Berlin (DE); SCHLITZER, Alexander, 13469 Berlin (DE)
(86) Internationale Anmeldenummer: PCT/EP2002/003550
(87) Internationale Veröffentlichungsnummer: WO 2002/081807

(56) Entgegenhaltungen:
- DE-A- 2 038 324
- DE-U- 8 907 905
- GB-A- 2 041 414

## Beschreibung

Die vorliegende Erfindung betrifft eine Waschmitteleinspüleinrichtung mit einer Einspülschale zum Einschieben in ein oder Herausziehen aus einem Aufnahmegehäuse, das hinter einer Einschuböffnung einer Waschmaschine angeordnet ist, und mit ersten linearen Führungsmitteln hinsichtlich eines ersten Freiheitsgrads quer zur Bewegungsrichtung der Einspülschale in ihrem Randbereich und mit zweiten linearen Führungsmitteln hinsichtlich eines zweiten Freiheitsgrads quer zur Bewegungsrichtung der Einspülschale im Zentralbereich zum Führen der Einspülschale im Aufnahmegehäuse.

Einspülschalen für Waschmaschinen sind aus dem Stand der Technik bekannt. Solche Einspülschalen dienen zur Aufnahme von Waschmittel, welches pulverförmig oder flüssig sein kann. Das Waschmittel wird vor oder während des Waschvorgangs in die Einspülschale gegeben und von dort mittels Zufuhr von Frischwasser in den Laugenbehälter der Waschmaschine eingespült. Typischerweise ist eine Einspülschale in mehrere Kammern durch Trennwände unterteilt, wobei die Kammern z. B. zur Aufnahme von Waschmittel für den Vorwasch- und Hauptwaschgang bzw. für den Weichspüler vorgesehen sind.

Eine eingangs beschriebene Waschmitteleinspüleinrichtung ist aus DE 89 07 905 U1 bekannt. Darin sind mehrere Führungsmittel seitlich und am Boden der Einspülschale angeordnet, wobei die zusätzlichen Führungselemente am Boden der Einspülschale in einer völlig anderen Ebene liegen als die seitlichen Führungsmittel. Daraus entsteht zwischen diesen zusätzlichen Führungselementen und den seitlich an der Einspülschale angeordneten Führungselementen ein weiteres Verkantungsmoment, das wegen seiner Winkelstellung schräg zur Horizontalen durch keine noch so große Genauigkeit der Führungen verhindert werden kann. Außerdem sind die Führungsaufgaben zwischen den einzelnen Führungselement-Paaren nicht klar genug definiert, so dass bei Fertigungsungenauigkeiten, die bei regelmäßig angewendeter Kunststoff-Spritztechnik nie vermeidbar sind, völlig unreproduzierbare Zustände in den Führungsqualitäten erzielt werden.

Eine weitere Waschmitteleinspülvorrichtung ist aus DE 20 38 324 A1 bekannt, in der die Einspülschale ebenfalls über mehrere Führungsmittel mit unterschiedlichen Freiheitsgraden eine gewisse Auszuglänge weit geführt werden.

Aus dem Stand der Technik sind weitere als Schubladen ausgebildete Einspülschalen bekannt. Sie weisen gegenüber der Einschuböffnung in der Waschmaschine eine relative große Toleranz auf. Eine Toleranz ist einerseits erforderlich, da Einspülschalen im Allgemeinen als Kunststoffspritzgussteil hergestellt werden. Solche relativ großen Spritzgussteile lassen sich bei vertretbarem Aufwand nur mit relativ großen Toleranzen herstellen.

Die Toleranz zwischen der Einspülschublade und den entsprechenden Führungselementen der Einschuböffnung in der Waschmitteleinspüleinrichtung soll andererseits aber möglichst klein sein, damit ein Verkanten der Einspülschale während des Einschubvorgangs in die Waschmaschine verhindert werden kann.

Nachteilig hierbei ist, dass ein solches Verkanten auch bei vertretbar engen Toleranzen im Allgemeinen nur wirksam vermieden wird, wenn die durch den Benutzer der Waschmaschine zum Einschieben der Einspülschale ausgeübte Einschubkraft in etwa in der Mitte der Frontseite der Einspülschale ansetzt, der Benutzer die Einspülschale also etwa in der Mitte der Frontseite anfasst. Drückt der Benutzer hingegen auf einen außermittigen Bereich der Einspülschale - bei technisch ungebildeten Benutzern häufig -, um diese in die Einschuböffnung einzuschieben, so kommt es auch bei relativ kleinen Toleranzen noch zu einem Verkanten.

Der Erfindung liegt die Aufgabe zu Grunde, eine verbesserte Einspülschale für eine Waschmaschine und eine verbesserte Waschmaschine zu schaffen. Diese der Erfindung zu Grunde liegende Aufgabe wird durch die Merkmale der unabhängigen Patentansprüche gelöst. Bevorzugte Ausführungsformen sind in den abhängigen Patentansprüchen angegeben.

Nach der Erfindung werden die horizontale und die vertikale Führung der Einspülschale in zwei voneinander getrennte Bereiche aufgeteilt: Beispielsweise dient die äußere Kante der Einspülschale zur vertikalen Führung, während in einem mittleren oberen Bereich der Einspülschale eine Führung in horizontaler Richtung vorgesehen ist. Dies erlaubt es, das seitliche Spiel zwischen der Einspülschale und der Einschuböffnung zu minimieren, um so ein Verkanten auch bei außermittigem Einleiten der Einschubkraft in die Einspülschale während des Einschubvorgangs zu verhindern.

Außerdem hat es sich als vorteilhaft erwiesen, wenn die horizontale Führung der Einspülschale über eine hintere Begrenzung der Einspülschale hinwegragt, so dass bei einer Einschubbewegung der Einspülschale in die Einschuböffnung der Waschmaschine zunächst die überragende horizontale Führung der Einspülschale mit den entsprechenden Führungselementen in der Einschuböffnung zur Wirkung kommt. Auf diese Art und Weise ist eine relativ große Führungslänge der horizontalen Führungselemente der Einschuböffnung und der Einspülschale während des Einschubvorgangs gewährleistet, und zwar bei gleichzeitig geringer Führungsbreite der horizontalen Führungselemente. Die Toleranz zwischen Einspülschale und Einschuböffnung in horizontaler Richtung ist deshalb enger einstellbar, was einem Verkanten auch beim Einschieben der Einspülschale durch Drücken auf einen seitlichen Bereich der Frontplatte der Einspülschale entgegenwirkt.

In einer weiteren bevorzugten Ausführungsform sind die Trennwände der mittleren Kammer der Einspülschale als horizontale Führungselemente ausgebildet. Dazu können diese Wände auch nach oben etwas über den Rand der Kammer hinaus ragen. Bei der mittleren Kammer handelt es sich typischerweise um die Kammer für ein Weichspülmittel. Die beiden Trennwände dieser Kammer sind in einem oberen Bereich jeweils über eine hintere Begrenzung der Einspülschale hinausgezogen und greifen beim Einschieben der Einspülschale in entsprechende Führungselemente in der Einschuböffnung der Waschmaschine ein. Die Führungselemente der Waschmaschine weisen dabei vorzugsweise eine Einfädelungshilfe auf, die zum Beispiel trichterförmig ausgebildet sein kann.

In einer weiteren bevorzugten Ausführungsform sind zumindest die Trennwände der mittleren Kammer der Einspülschale doppelwandig ausgebildet. Dies hat den Vorteil einer größeren Stabilität der durch die Trennwände realisierten horizontalen Führung. Durch die doppelwandige Ausführung wird aber auch eine größere Stabilität und geringere Verformbarkeit der Trennwände und des gesamten Schubladenkörpers erreicht, so dass bei unsymmetrisch eingeleiteten Schubkräften keine schädliche Verformung der Schublade auftreten kann, die zu einer Verkantung beitragen könnte. Ein weiterer Vorteil der doppelwandigen Ausbildung der Trennwände ist, dass die Trennwände nicht wellig wirken, sondern ein hochwertiges Aussehen haben. Damit verbunden ist eine gesteigerte Wertanmutung der Waschmaschine insgesamt.

Im Weiteren wird die Erfindung anhand eines in der Zeichnung dargestellten Ausführungsbeispiels näher erläutert. Es zeigen
- Fig. 1: eine Waschmaschine mit Einspülschublade,
- Fig. 2: eine schematische Darstellung einer Einspülschublade mit der dazu gehörigen Einschuböffnung nach dem Stand der Technik,
- Fig. 3: eine schematische Darstellung einer erfindungsgemäßen Einspülschublade mit der dazugehörigen Einschuböffnung,
- Fig. 4: eine schematische Darstellung des Ausführungsbeispiels der Fig. 3 in einer Schnittdarstellung entlang der Schnittlinie II-II in Fig. 1,
- Fig. 5: eine schematische Darstellung eines weiteren Ausführungsbeispiels mit einer trichterförmigen Einfädelungshilfe,
- Fig. 6: eine perspektivische Darstellung einer bevorzugten Ausführungsform der Einspülschublade und
- Fig. 7: die Einspülschublade der Fig. 6 während des Einschubvorgangs in eine entsprechende Einschuböffnung in der Waschmaschine.

Alle gleichartigen Elemente der Zeichnung sind mit gleichen Bezugszeichen bezeichnet.

Fig. 1 zeigt eine Waschmaschine 1 mit einer Einschuböffnung 2 zur Aufnahme einer Einspülschublade 3. Die Einspülschublade 3 hat eine Frontplatte 4 mit einem in einem mittleren Bereich der Frontplatte 4 angeordneten Griff 5. Die Einspülschublade 3 kann durch einen Benutzer in Pfeilrichtung II in die Einschuböffnung 2 hineingeschoben werden.

Fig. 2 zeigt eine Prinzipdarstellung einer typischen aus dem Stand der Technik bekannten Einspülschublade. Die Einspülschublade 3 weist Kammern 6, 7 und 8 für die Aufnahme von Waschmitteln bzw. Weichspülmitteln auf. Die Kammern 6, 7 und 8 werden durch die Trennwände 9 und 10 in der Einspülschublade 3 gebildet. Zum Einschub der Einspülschublade 3 in die Einschuböffnung 2 ihres Aufnahmegehäuses sind zwischen den Seitenwänden 23 der Einspülschublade 3 und den Seitenwänden 24 des Aufnahmegehäuses nicht im Detail gezeigte Führungsschienen angeordnet, die zur Führung der Einschubbewegung sowohl in horizontaler als auch in vertikaler Richtung dienen.

Dies führt zu der großen Führungsbreite T, die den gesamten Öffnungsbereich der Einschuböffnung 2 abdeckt. Andererseits führt zu dies bei ausgezogener Schublade 3 zu einer kleinen Führungslänge I, was insbesondere bei einer noch geringen Einschubtiefe der Einspülschublade 3 in die Einschuböffnung 2 während des Einschubvorgangs eine hohe Verkantungsneigung impliziert, insbesondere dann, wenn der Benutzer nicht zentral an der Schublade angreift, sondern in einem Randbereich der Frontplatte 4 auf die Einspülschublade 3 drückt, um diese einzuschieben oder auszuziehen.

Fig. 3 zeigt eine schematische Darstellung einer Ausführungsform einer erfindungsgemäßen Einspülschublade in einer Ansicht von oben. Die Einspülschublade 3 genäß Fig. 3 weist in deren Randbereichen 11 und 12 jeweils Führungen für die Führung der Einspülschublade in vertikaler Richtung auf. Diese Führungen greifen in entsprechende Führungselemente in der Einschuböffnung 2 ein, wie aus Fig. 4 zu ersehen ist und anhand Fig. 4 näher erläutert werden wird.

Zur horizontalen Führung hat die Einspülschublade 3 in deren Zentralbereich Führungen, die durch Oberkanten der Trennwände 9 und 10 gebildet werden. Die Trennwände 9 und 10 ragen in dem Bereich 13 über die hintere Begrenzung der Einspülschublade 3 hinaus. Im korrespondierenden oberen Bereich der Einschuböffnung 2 befinden sich Führungselemente 14 und 15. Zum Einschub der Einspülschublade 3 in die Einschuböffnung 2 wird zunächst der überstehende Bereich 13 der Trennwände 9 und 10 zwischen die Führungselemente 14 und 15 gebracht und kann dann zwischen diesen Führungselementen hin- und hergeschoben werden.

Die Führungselemente 14 und 15 begrenzen dabei zusammen mit den Trennwänden 9 und 10 das Spiel in horizontaler Richtung und zwar bei einer geringen Führungsbreite t und einer dazu relativ großen Führungslänge L. Dadurch werden Verkantungen wirksam vermieden, selbst wenn die Einschubkraft nicht zentral sondern über einen seitlichen Bereich der Frontplatte 4 der Einspülschublade 3 eingeleitet wird.

Fig. 4 zeigt einen schematischen Querschnitt der Waschmittelschublade 3 gemäß Ausführungsbeispiel der Fig. 3 entlang der Schnittlinie II-II in Fig. 1.

In ihren seitlichen Randbereichen 11 und 12 weist die Einspülschublade 3 vertikale Führungen 16 und 17 auf. Zwischen der Deckplatte 20 des Aufnahmegehäuses hinter der Einschuböffnung 2 und seinen Führungsschienen 18 und 19 sind jeweils Führungsräume gebildet, in denen die Schienen 16 und 17 für die vertikale Führung während der Logitudinalbewegung der Waschmittelschublade 3 laufen. Dadurch wird die Lage der Einspülschublade 3 in vertikaler Richtung festgelegt.

Die Trennwand 9 und die Trennwand 10 der Einspülschublade 3 greifen in den Raum zwischen den Führungen 14 und 15 des Aufnahmegehäuses hinter der Einschuböffnung 2 ein, womit die Lage der Einspülschublade 3 in horizontaler Richtung festgelegt ist. Die Trennwände 9 und 10 sind doppelwandig ausgebildet; dies hat den Vorteil einer größeren mechanischen Steifigkeit. Ferner wird auch das sonst übliche wellige Aussehen der Trennwände in der Einspülschublade vermieden; es ergibt sich ein hochwertiger Eindruck.

Im Ausführungsbeispiel der Fig. 5 weisen die Führungen 14 und 15 für die Einspülschublade 3 Endbereiche 21 bzw. 22 auf, die mit den Führungen 14 und 15 einen Winkel bilden, so dass eine trichterförmige Erweiterung der Einführungsöffnung entsteht. Dadurch ist eine Einfädelungshilfe für den gegenseitigen Eingriff der Führungselemente, der Trennwände 9 und 10 sowie der Führungen 14 und 15, realisiert.

Die perspektivische Ansicht einer Einspülschale gemäß Fig. 6 zeigt ein weiteres bevorzugtes Ausführungsbeispiel, bei dem die Endbereiche 21 und 22 der Führungen auf einer Länge 13 über die hintere Begrenzung der Einspülschublade 3 hinausragen. Zum leichteren Einfädeln sind die Endbereiche 21 und 22 der Trennwände 9 und 10 nach unten hin abgeschrägt.

In Fig. 7 ist in perspektivischer Ansicht eine aus der Einschuböffnung 2 des Aufnahmegehäuses nach vorn ausgezogene Einspülschublade 3 gezeigt.

## Patentansprüche

1. Waschmitteleinspüleinrichtung mit einer Einspülschale zum Einschieben in ein oder Herausziehen aus einem Aufnahmegehäuse (23, 24), das hinter einer Einschuböffnung (2) einer Waschmaschine (1) angeordnet ist, und mit ersten linearen Führungsmitteln (16 bis 19) hinsichtlich eines ersten Freiheitsgrads quer zur Bewegungsrichtung der Einspülschale (3) in ihrem Randbereich und mit zweiten linearen Führungsmitteln (9, 10) hinsichtlich eines zweiten Freiheitsgrads quer zur Bewegungsrichtung der Einspülschale (3) im Zentralbereich zum Führen der Einspülschale (3) im Aufnahmegehäuse (23, 24), **dadurch gekennzeichnet, dass** die zweiten Führungsmittel (9, 10) im oberen Zentralbereich der Einspülschale (3) angeordnet sind, im Eingriff mit entsprechenden Führungselementen (14, 15) im oberen Bereich des Aufnahmegehäuses (23, 24) stehen und sich über eine hintere Begrenzung der Einspülschale (3) hinaus erstrecken.

2. Waschmitteleinspüleinrichtung nach Anspruch 1, **dadurch gekennzeichnet, dass** es sich bei den ersten Führungsmitteln (16 bis 20) um Mittel zur Führung ausschließlich in vertikaler Richtung und bei den zweiten Führungsmitteln (9, 10, 14, 15) um Mittel zur Führung ausschließlich in horizontaler Richtung handelt.

3. Waschmitteleinspüleinrichtung nach Anspruch 1 oder 2 mit mindestens zwei Waschmittelkammern (6 bis 8), **dadurch gekennzeichnet, dass** ein oder mehrere der Trennwände (9, 10) der Einspülschale (3) zwischen den Waschmittelkammern (6 bis 8) für die Realisierung der zweiten Führungsmittel ausgebildet sind.

4. Waschmitteleinspüleinrichtung nach Anspruch 3, **dadurch gekennzeichnet, dass** zumindest eine zu den zweiten Führungsmitteln gehörende Trennwand (9, 10) doppelwandig ausgebildet ist.

5. Waschmitteleinspüleinrichtung nach Anspruch 4, **dadurch gekennzeichnet, dass** die beiden Trennwände (9, 10) der mittleren Kammer (7) der Einspülschale (3) zur Realisierung der zweiten Führungsmittel ausgebildet sind.

6. Waschmaschine mit einer Waschmitteleinspüleinrichtung mit Einschuböffnung (2) und Führungselementen (14, 15; 18, 19, 20) zum Einschieben und Herausziehen einer Einspülschale (3) nach einem der vorhergehenden Ansprüche.

7. Waschmaschine nach Anspruch 6, **dadurch gekennzeichnet, dass** die Einschuböffnung (2) eine Einfädelungshilfe (21, 22) zur Aufnahme der zweiten Führungsmittel (9, 10) für den Einschubvorgang der Einspülschale (3) in das Aufnahmegehäuse aufweist.

8. Waschmaschine nach Anspruch 6 oder 7, **dadurch gekennzeichnet, dass** die Einfädelungshilfe (21, 22) trichterförmig ausgebildet ist.

## Claims

1. Washing agent flushing-in device with a flushing-in tray for pushing into or pulling out of a receiving housing (23, 24), which is arranged behind a push-in opening (2) of a washing machine (1), and with a first linear guide means (16 to 19) with respect to a first degree of freedom transversely to the direction of movement of the flushing-in tray (3) in its edge region and with a second linear guide means (9, 10) with respect to a second degree of freedom transversely to the movement direction of the flushing-in tray (3) in the central region for guidance of the flushing-in tray (3) in the receiving housing (23, 24), **characterised in that** the second guide means (9, 10) are arranged in the upper central region of the flushing-in tray (3), are disposed in engagement with corresponding guide elements (14, 15) in the upper region of the receiving housing (23, 24) and extend out beyond a rear boundary of the flushing-in tray (3).

2. Washing agent flushing-in device according to claim 1, **characterised in that** the first guide means (16 to 20) comprise means for guidance exclusively in vertical direction and the second guide means (9, 10, 14, 15) comprise means for guidance exclusively in horizontal direction.

3. Washing agent flushing-in device according to claim 1 or 2 with at least two washing agent chambers (6 to 8), **characterised in that** one or more of the partition walls (9, 10) of the flushing-in tray (3) between the washing agent chambers (6 to 8) are constructed for realisation of the second guide means.

4. Washing agent flushing-in device according to claim 3, **characterised in that** at least one partition wall (9, 10) belonging to the second guide means is of double-wall construction.

5. Washing agent flushing-in device according to claim 4, **characterised in that** the two partition walls (9, 10) of the centre chamber (7) of the flushing-in tray (3) are constructed for realisation of the second guide means.

6. Washing machine with a washing agent flushing-in device with push-in opening (2) and guide elements (14, 15; 18, 19, 20) for pushing in and pulling out a flushing-in tray (3) according to one of the preceding claims.

7. Washing machine according to claim 6, **characterised in that** the push-in opening (2) has an introducing aid (21, 22) for receiving the second guide means (9, 10) for the push-in process of the flushing-in tray (3) into the receiving housing.

8. Washing machine according to claim 6 or 7, **characterised in that** the introducing aid (21, 22) is of funnel-shaped construction.

## Revendications

1. Dispositif distributeur de produit de lavage avec un bac distributeur à glisser dans ou à retirer d'un boîtier de logement (23, 24) qui est situé derrière une ouverture d'introduction (2) d'une machine à laver (1) et avec des premiers moyens de guidage linéaires (16 à 19) concernant un premier degré de liberté transversalement par rapport au sens du mouvement du bac distributeur (3) dans sa zone de bord et avec des deuxièmes moyens de guidage linéaires (9, 10) concernant un deuxième degré de liberté transversalement par rapport au sens du mouvement du bac distributeur (3) dans la zone centrale pour guider le bac distributeur (3) dans le boîtier de logement (23, 24), **caractérisé en ce que** les deuxièmes moyens de guidage (9, 10) sont situés dans la zone centrale supérieure du bac distributeur (3), sont en prise avec des éléments de guidage correspondants (14, 15) dans la zone supérieure du boîtier de logement (23, 24) et s'étendent au-delà d'une limitation arrière du bac distributeur (3).

2. Dispositif distributeur de produit de lavage selon la revendication 1, **caractérisé en ce que** les premiers moyens de guidage (16 à 20) sont des moyens pour guider exclusivement dans le sens vertical et les deuxièmes moyens de guidage (9, 10, 14, 15), des moyens pour guider exclusivement dans le sens horizontal.

3. Dispositif distributeur de produit de lavage selon la revendication 1 ou 2, avec au moins deux compartiments (6 à 8) pour produit de lavage, **caractérisé en ce qu'**une ou plusieurs des cloisons (9, 10) du bac distributeur (3) sont réalisées entre les compartiments (6 à 8) pour produit de lavage pour réaliser les deuxièmes moyens de guidage.

4. Dispositif distributeur de produit de lavage selon la revendication 3, **caractérisé en ce qu'**au moins une cloison (9, 10) faisant partie des deuxièmes moyens de guidage est réalisée à double paroi.

5. Dispositif distributeur de produit de lavage selon la revendication 4, **caractérisé en ce que** les deux cloisons (9, 10) du compartiment central (7) du bac distributeur (3) sont réalisées pour réaliser les deuxièmes moyens de guidage.

6. Machine à laver avec un dispositif distributeur de produit de lavage avec une ouverture d'introduction (2) et des éléments de guidage (14, 15; 18, 19, 20) pour introduire et retirer un bac distributeur (3) selon l'une des revendications précédentes.

7. Machine à laver selon la revendication 6, **caractérisée en ce que** l'ouverture d'introduction (2) comporte une aide à l'insertion (21, 22) pour recevoir les deuxièmes moyens de guidage (9, 10) pour l'opération d'introduction du bac distributeur (3) dans le boîtier de logement.

8. Machine à laver selon la revendication 6 ou 7, **caractérisée en ce que** l'aide à l'insertion (21, 22) est réalisée en forme d'entonnoir.
